# EUROPÄISCHE PATENTSCHRIFT

(11) **EP 0 778 922 B1**
(45) Veröffentlichungstag und Bekanntmachung des Hinweises auf die Patenterteilung: **20.09.2000**
(21) Anmeldenummer: 96902877.8
(22) Anmeldetag: 22.02.1996
(51) Int. Cl.: F02M 65/00, F02B 77/08

(54) **EINRICHTUNG ZUR ERKENNUNG EINES LECKS IN EINEM KRAFTSTOFFVERSORGUNGSSYSTEM**
DEVICE FOR DETECTING LEAKS IN A FUEL SUPPLY SYSTEM
DISPOSITIF DE DETECTION D'UNE FUITE DANS UN SYSTEME D'ALIMENTATION EN CARBURANT

(30) Priorität: 02.06.1995 DE 19520300
(43) Veröffentlichungstag der Anmeldung: 18.06.1997
(73) Patentinhaber: ROBERT BOSCH GMBH, 70442 Stuttgart (DE)
(72) Erfinder: SEIBERTH, Stefan, D-71686 Remseck (DE)
(86) Internationale Anmeldenummer: DE9600271
(87) Internationale Veröffentlichungsnummer: WO9638664

(56) Entgegenhaltungen:
- EP-A- 0 364 167
- CH-A- 502 593
- US-A- 5 179 922
- PATENT ABSTRACTS OF JAPAN vol. 18, no. 44 (M-1547), 24.Januar 1994 & JP,A,05 272425 (NIPPONDENSO)

## Beschreibung

### Stand der Technik

Die Erfindung geht aus von einer Einrichtung zur Erkennung eines Lecks in einem Kraftstoffversorgungssystem bei einer Brennkraftmaschine nach der Gattung des Hauptanspruchs.

Bei Kraftfahrzeugen mit einer Brennkraftmaschine wird der Kraftstoff mit Hilfe einer Elektrokraftstoffpumpe aus dem Kraftstoffbehälter gefördert und über Kraftstoffleitungen den Einspritzventilen zugeführt. Überschüssiger Kraftstoff gelangt üblicherweise über eine Rücklaufleitung in den Kraftstoffbehälter zurück. Bei Brennkraftmaschinen mit Selbstzündung schließt sich an die Elektrokraftstoffpumpe eine weitere Pumpe an, die einen sehr hohen Druck in dem Bereich der Kraftstoffversorgung erzeugt, der mit den Einspritzventilen in Verbindung steht.

Bei solchen Kraftstoffversorgungssystemen mit den zugehörigen Einspritzdüsen besteht die Gefahr, daß im Fall eines Verklemmens des Ventils einer Einspritzdüse in der Offenstellung ständig Kraftstoff in den zugehörigen Verbrennungsraum eingespritzt wird, auch ein Leck nach außen ist möglich. Es wird deshalb beispielsweise in der DE-PS 31 26 393 vorgeschlagen, daß Mittel vorgesehen sind, die laufend den Druck im Hochdruckbereich des Kraftstoffversorgungssystem messen, wobei ein Absinken des Drucks im Speicher unter einen vorbestimmten Wert zu einer Fehlererkennung führt. Da in einem solchen Fall ständig Kraftstoff in den Motor eingespritzt würde, wird bei der bekannten Einrichtung nach Erkennen eines Fehlers der Motor abgeschaltet bzw. die Kraftstofförderung beendet.

Aus der US-A-5 179 922 ist eine Einrichtung zur Erkennung eines Lecks in einem Kraftstoffversorgungssystem bei einer Brennkraftmaschine bekannt, bei dem überprüft wird, ob der Kraftstoffdurchfluß, der mit Hilfe eines Sensors gemessen wird, in einem üblichen Bereich liegt. Falls dies nicht der Fall ist, wird auf eine Fehlfunktion, insbesonders auf ein Leck im Kraftstoffversorgungssystem geschlossen und die Kraftstoffpumpe wird abgeschaltet. Das beschriebene Kraftstoffversorgungssystem umfaßt neben der Kraftstoffleitung vom Tank zum Einspritzsystem einen Rücklauf mit einem Druckregelventil, mit dessen Hilfe der Kraftstoffdruck auf vorgebbare Werte geregelt wird.

### Vorteile der Erfindung

Die erfindungsgemäße Einrichtung mit den Merkmalen des Hauptanspruchs hat gegenüber dem Bekannten den Vorteil, daß das gesamte Hochdruck-Kraftstoffversorgungssystem auf Dichtheit überwacht werden kann und nicht nur erkannt wird, ob ein Einspritzventil ständig geöffnet ist, sondern auch ein Leck nach außen erkennbar ist. Besonders vorteilhaft ist dabei die Einfachheit der erfindungsgemäßen Einrichtung.

Erzielt wird dieser Vorteil, indem mit Hilfe eines ohnehin vorhandenen Drucksensors im Hochdruckteil des Kraftstoffversorgungssystems der Kraftstoffdruck laufend gemessen wird, wobei die Fehlererkennung nur dann durchgeführt wird, wenn vom Steuergerät der Brennkraftmaschine ein vorgebbarer Betriebszustand, beispielsweise Schubbetrieb erkannt wird. Es wird dann nach Erkennen des Schubbetriebes das im Rücklauf des Kraftstoffversorgungssystems angeordnete Überdruckventil, mit dessen Hilfe üblicherweise der Kraftstoffdruck geregelt wird, geschlossen und der sich dann einstellende Druck, insbesondere die sich einstellende Druckänderung, mit vorgebbaren Werten verglichen, wobei eine Fehlererkennung ausgelöst wird, wenn sich der gemessene Druck bzw. der gemessene Druckverlauf bei geschlossenem Rücklaufventil nicht in der erwarteten Weise verhält.

Nach Erkennen eines Lecks wird in vorteilhafter Weise der Motor abgeschaltet bzw. die Kraftstoffversorgung durch Abschalten der Hochdruckpumpe unterbrochen.

Besonders vorteilhaft ist, daß eine solche Lecküberprüfung immer dann erfolgen kann, wenn vom Steuergerät erkannt wird, daß Schubbetrieb vorliegt. In diesem Fall sollen keine Einspritzvorgänge vorgenommen werden und die Einspritzventile bleiben geschlossen. Wird dabei das Rücklaufventil ebenfalls geschlossen, kann ein nicht erwarteter Druckverlauf nur von einem Leck herrühren, das damit eindeutig detektierbar ist. Durch Auswertung des zeitlichen Verlaufs des Druckanstieges nach Schließen des Rücklaufventiles läßt sich eine besonders eindeutige Aussage bezüglich des Vorliegen eines Lecks machen. Weiterhin sind im System vorhandene Toleranzen, die sich in Leckage äußern, am geringsten.

### Zeichnung

Ein Ausführungsbeispiel der Erfindung ist in der Zeichnung dargestellt und wird in der nachfolgenden Beschreibung näher erläutert. Dabei zeigt die einzige Figur schematisch die wesentlichen Bestandteile eines Kraftstoffversorgungssystemes für Brennkraftmaschinen mit Selbstzündung, also beispielswiese Dieselbrennkraftmaschinen, in dem die erfindungsgemäße Leckerkennung ablaufen kann.

### Beschreibung des Ausführungsbeispieles

In der Figur sind die für das Verständnis der Erfindung erforderlichen Bestandteile eines Kraftstoffversorgungssystemes einer Brennkraftmaschine mit Selbstzündung dargestellt. Dabei ist der Kraftstoffbehälter mit 10 bezeichnet, den Kraftstoffbehälter zugeordnet ist die Kraftstoffpumpe 11, üblicherweise eine Elektrokraftstoffpumpe sowie ein Rückschlagventil 12, das beispielsweise in die Kraftstoffpumpe 11 integriert ist.

Die Krafstoffpumpe 11 führt den Kraftstoff einer Hochdruckpumpe 13 zu, an die sich ein Hochdruckspeicher 14 anschließt. Vom Hochdruckspeicher 14 gelangt der Kraftstoff zu den Einspritzdüsen 15, 16, 17, 18, die in einem sogenannten Common-Rail-System 14a angeordnet sind. Die Ansteuerung der Einspritzventile 15, 16, 17, 18 erfolgt mittels eines elektronischen Steuergerätes 19 sowie entsprechende Verbindungen 26. Dem elektronischen Steuergerät werden weitere Signale, die die Betriebsbedingungen der Brennkraftmaschine erkennen lassen, zugeführt, sie werden von entsprechenden Sensoren 20, 21, 22 geliefert.

Vom Common-Rail 14a führt ein Rücklauf 23 über ein Magnetventil 24 zum Kraftstoffbehälter 10 zurück. Dieses Magnetventil 24 kann vom Steuergerät 19 über die Verbindung 27 angesteuert werden. Über das Magnetventil 24 wird zum einen der Einspritzdruck in Common-Rail 14a geregelt. Zum anderen kann das Magnetventil 24 zur Leckerkennung vom Steuergerät 19 geschlossen werden.

Dem Common-Rail 14a zugeordnet ist ein Drucksensor 25, der den Kraftstoffdruck im Common-Rail mißt und entsprechende Signale über die Verbindungsleitung 28 zum Steuergerät 19 leitet.

In dem in der Figur dargestellten Kraftstoffversorgungssystem, das im Prinzip bereits aus der DE-PS 31 26 393 bekannt ist, läuft die erfindungsgemäße Leckerkennung ab. Die erforderlichen Berechnungen werden dabei vom Steuergerät 19 durchgeführt, das darüber hinaus in bekannter Weise auch die Steuerung bzw. Regelung der Brennkraftmaschine übernimmt. Falls das elektronische Steuergerät 19 ein zusätzliches Steuergerät ist, ist ein Informationsaustausch mit dem Steuergerät der Brennkraftmaschine erforderlich. In welchem der Steuergeräte dann welche Auswertungen bzw. Berechnungen ablaufen, kann geeignet ausgewählt werden.

Die Regelung des Druckes im Hochdruckbereich kann auch mit Hilfe eines eigenen Druckreglers bzw. einer Elektronik erfolgen, die anstelle des elektronischen Steuergerätes 19 tritt und das Magnetventil 14 in Abhängigkeit von dem vom Drucksensor 25 gelieferten Einspritzdruck pE ansteuert.

Bei derzeit eingesetzten Dieseleinspritzsystemen läuft die, den Hochdruck liefernde Pumpe 13 ständig mit einer Drehzahl, die etwa der halben Motordrehzahl entspricht. Dabei wird laufend Kraftstoff gefördert, wobei der sich einstellende Kraftstoff bzw. Einspritzdruck wie bereits erwähnt durch Ansteuerung des Magnetventils 24 geregelt wird. Bei Betätigung der Einspritzventile fällt der Druck kurzfristig ab, da eine gewisse Menge Kraftstoff aus dem Common-Rail abgegeben wird. Damit eine solche Druckschwankung bei der Leckerkennung nicht störend wirkt, wird die Leckerkennung vorzugsweise dann durchgeführt, wenn kein Kraftstoff eingespritzt wird.

Eine solche Bedingung liegt immer dann vor, wenn sich die Brennkraftmaschine im Schubbetrieb befindet. Die Leckerkennung wird daher durchgeführt, wenn das Steuergerät der Brennkraftmaschine durch Auswertung der vorliegenden, beispielsweise von den Sensoren 20, 21, 22 gelieferten Informationen erkennt, daß sich die Brennkraftmaschine im Schubbetrieb befindet. Eine Schubbetrieberkennung durch Auswertung der Drehzahl und/oder anderer lastabhängiger Größen ist bei modernen Brennkraftmaschinen bereits üblich, die genaue Vorgehensweise soll daher hier nicht weiter beschrieben werden. Es werden dann keine Ansteuerungen der Einspritzventile ausgelöst. Wird dann das Magnetventil 24 bei erkanntem Schubbetrieb vom Steuergerät geschlossen, muß der Druck im Common-Rail ansteigen, da die Pumpe 13 weiterhin Kraftstoff fördert. Wie stark der Druck ansteigt bzw. innerhalb welcher Zeiten welche Druckanstiege zu erwarten sind, läßt sich aus den Systemgegebenheiten abschätzen bzw. empirisch bestimmen. Im elektronischen Steuergerät laufen daher Vergleiche ab, in denen der vom Drucksensor 25 im Schubbetrieb gemessene Druckverlauf pE(t) ausgewertet bzw. mit vorgebbaren Werten verglichen wird. Wird vom elektronischen Steuergerät erkannt, daß sich die Druckänderungen bzw. der Druckanstieg nicht in der erwarteten Weise einstellt, werden vom Steuergerät 19 entsprechende Ansteuerungen z. B. über die Verbindung 29 ausgelöst, die ein Abschalten der Brennkraftmaschine bewirken oder zumindest die Kraftstofförderung über die Hochdruckpumpe 13 beenden.

Die erfindungsgemäße Erkennung eines Lecks im Hochdruckteil des Common-Rail-Systems oder eines offenstehenden Einspritzventiles geht also davon aus, daß ein Druckabfall im Common-Rail bzw. eine Unplausibilität zwischen Arbeitspunkt der Brennkraftmaschine, also beispielsweise der Beziehung zwischen Drehzahl und Einspritzmenge und Ansteuerung der Druckregeleinheit auf einen Fehler hindeutet und entsprechende Gegenreaktionen erfordert.

Generell kann eine Überprüfung der Antwort des Druckregelkreises auf Sollwertänderungen in bestimmten Betriebsbedingungen, vorteilhafterweise im Schub erfolgen. Eine Plausibilität liegt nur dann vor, wenn der Druck innerhalb eines Zeitfensters den einstellbaren Sollwert erreicht. Wird eine gezielte Änderung der Ansteuerung des Druckregelkreises durchgeführt, kann die Systemantwort ausgewertet werden und anhand dieser Systemantwort beurteilt werden, ob ein Leck vorliegt.

Mit diesem System läßt sich also eine Überprüfung und Beurteilung des dynamischen Systemverhaltens durchführen, dies führt gegenüber einer statischen Betrachtung zu wesentlich sicheren Ergebnissen.

## Patentansprüche

1. Einrichtung zur Erkennung eines Lecks in einem Kraftstoffversorgungssystem bei einer Brennkraftmaschine, insbesondere einer selbstzündenden Brennkraftmaschine, bei der der Kraftstoff von wenigstens einer Kraftstoffpumpe (11) unter Druck aus dem Kraftstoffbehälter (10) gefördert wird und über entsprechende Leitungen zu den Einspritzventilen (15, 16, 17, 18) gelangt, mit einem Drucksensor (25), der den Kraftstoffdruck mißt und einem Steuergerät (19), dem weitere den Betriebszustand kennzeichnende Meßgrößen zugeführt werden, zur Bildung von Ansteuersignalen, wobei eine Rücklaufleitung (13) mit einem den Druck regelnden Ventil (24) vorhanden ist, über die überschüssiger Kraftstoff zum Kraftstoffbehälter (10) rückführbar ist, dadurch gekennzeichnet, daß das Steuergerät (19) aus Meßgrößen einen vorgebbaren Betriebszustand der Brennkraftmaschine erkennt und das Ventil (24) bei Erkennen dieses vorgebbaren Betriebszustandes schließt und den sich dann einstellenden Druck oder Druckverlauf mit dem zu erwartenden Druck oder Druckverlauf vergleicht und bei vorgebbaren Abweichungen ein Leck erkennt.

2. Einrichtung zur Erkennung eines Lecks nach Anspruch 1, dadurch gekennzeichnet, daß der vorgebbare/ Betriebszustand der Brennkraftmaschine, bei der die Leckerkennung erfolgt, der Schubbetrieb ist, wobei die Erkennung des Schubbetriebes im Steuergerät (19) erfolgt.

3. Einrichtung zur Erkennung eines Lecks nach Anspruch 2, dadurch gekennzeichnet, daß die Erkennung des Schubbetriebes durch Auswertung der Drehzahl und/oder anderer lastabhängiger Größen erfolgt, die jeweils mit einem zugehörigen Sensor ermittelt werden.

4. Einrichtung zur Erkennung eines Lecks nach einem der vorhergehenden Ansprüche, dadurch gekennzeichnet, daß geprüft wird, ob sich der Druck nach dem Schließen des Druckregelventiles (24) so ändert, daß innerhalb einer vorgebbaren Zeit ein vorgebbarer höherer Druck erreicht wird.

5. Einrichtung zur Erkennung eines Lecks nach einem der vorhergehenden Ansprüche, dadurch gekennzeichnet, daß nach Erkennung eines Lecks die Brennkraftmaschine oder die Hochdruckpumpe (13) abgeschaltet wird, bzw. die Zuführung von Kraftstoff ins Common-Rail (14a) unterbunden wird.

## Claims

1. Device for recognising a leak in a fuel supply system in an internal combustion engine, particularly an auto-ignition internal combustion engine, in which the fuel is conveyed under pressure out of the fuel tank (ID) by at least one fuel pump (11) and passes via corresponding conduits to the injection valves (15,16,17,18), with a pressure sensor (25) which measures the fuel pressure, and with a control unit (19), to which further measured quantities characterizing the operating state are fed, for the purpose of forming activation signals, in which there is a return conduit (13) which has a valve (24) regulating the pressure and via which excess fuel can be returned to the fuel tank, (10) characterized in that the control unit (19) recognises a predeterminable operating state of the internal combustion engine from measured quantities and closes the valve (24) when this predeterminable operating state is recognised, and the pressure or pressure trend then established is compared with the expected pressure or pressure trend, and when there are predeterminable deviations, a leak is recognised.

2. Device for recognising a leak according to Claim 1, characterized in that that predeterminable operating state of the internal combustion engine in which leak recognition takes place is coasting, the recognition of coasting being carried out in the control unit (19).

3. Device for recognising a leak according to Claim 2, characterized in that the recognition of coasting is carried out by evaluating the engine speed and/or other load-dependent quantities, which are each determined by means of an associated sensor.

4. Device for recognising a leak according to one of the preceding claims, characterized in that a check is made as to whether, after the closing of the pressure-regulating valve (24), the pressure changes in such a way that a predeterminable higher pressure is reached within a predeterminable time.

5. Device for recognising a leak according to one of the preceding claims, characterized in that, after a leak has been recognised, the internal combustion engine or the high-pressure pump (13) is switched off or the feed of fuel into the common rail (14a) is prevented.

## Revendications

1. Dispositif servant à identifier une fuite dans un système d'alimentation de carburant d'un moteur à combustion interne, en particulier d'un moteur à combustion interne à allumage spontané, dans lequel le carburant est transféré sous pression par au moins une pompe à carburant (11) depuis le réservoir de carburant (10) par des conduites correspondantes aux injecteurs (15, 16, 17, 18), dispositif comprenant un détecteur de pression (25) qui mesure la pression du carburant et un appareil de commande (19), auquel sont amenées d'autres grandeurs de mesure caractérisant l'état du fonctionnement, pour former des signaux de commande, une conduite de retour (13) existant avec une vanne (24) réglant la pression, vanne au moyen de laquelle on peut renvoyer le carburant en excès au réservoir de carburant (10),
caractérisé en ce que
l'appareil de commande (19) identifie à partir de grandeurs de mesure un état de fonctionnement prédéfini du moteur à combustion interne, ferme la vanne (24) lors de l'identification de cet état de fonctionnement prédéfini du moteur à combustion interne et compare la pression ou le déroulement de la pression qui s'établit alors à la pression ou au déroulement de la pression attendus et identifie une fuite dans le cas d'écarts que l'on peut définir au préalable.

2. Dispositif servant à identifier une fuite selon la revendication 1,
caractérisé en ce que
l'état de fonctionnement prédéfini du moteur à combustion interne, lors duquel a lieu l'identification de la fuite, est le fonctionnement en poussée, l'identification du fonctionnement en poussée ayant lieu dans l'appareil de commande (19).

3. Dispositif servant à identifier une fuite selon la revendication 2,
caractérisé en ce que
l'identification du fonctionnement en poussée a lieu en exploitant la vitesse de rotation et/ou d'autres grandeurs dépendant de la charge qui sont respectivement déterminées avec un détecteur approprié.

4. Dispositif servant à identifier une fuite selon l'une des revendications précédentes,
caractérisé en ce qu'
on contrôle si la pression après la fermeture de la vanne de réglage de la pression (24) varie de telle façon qu'à l'intérieur d'un laps de temps prédéfini, on atteint une pression plus élevée que l'on peut définir au préalable.

5. Dispositif servant à identifier une fuite selon l'une des revendications précédentes,
caractérisé en ce que
après l'identification d'une fuite le moteur à combustion interne ou la pompe à haute pression (13) est débranché, ou l'alimentation en carburant dans la rampe commune d'alimentation (14a) est arrêtée.
